# FASCICULE DE BREVET EUROPEEN

(11) **EP 0 488 921 B1**
(45) Date de publication et mention de la délivrance du brevet: **17.05.1995**
(21) Numéro de dépôt: 91440102.1
(22) Date de dépôt: 28.11.1991
(51) Int. Cl.: A61H 1/02

(54) **Table pour réaliser un étirement des muscles paravertébraux**
Tisch zur Durchführung von Wirbelstreckungen
Table for effecting extensions of the spine

(30) Priorité: 28.11.1990 FR 9014988
(43) Date de publication de la demande: 03.06.1992
(73) Titulaire: Remy, Denis, F-52100 Saint Dizier (FR)
(72) Inventeur: Remy, Denis, F-52100 Saint Dizier (FR)

(56) Documents cités:
- DE-A- 2 100 166
- FR-A- 848 615
- FR-A- 1 226 506
- US-A- 4 915 101

## Description

La présente invention a pour objet une table qui permet, par une simple posture, un étirement de la colonne vertébrale, et de ce fait soulage les douleurs dorsales.

Les tables à traction traditionnelles mettent en oeuvre des systèmes sophistiqués de poulies et de poids difficiles à manier et parfois dangereux du fait de tractions trop importantes (US-A-4 915 101).

La présente invention permet de remédier à ces inconvénients en proposant une table de conception simple et sans danger d'utilisation.

La table selon l'invention comporte un piètement tubulaire formé de deux pieds avant verticaux et de deux pieds arrière disposés en oblique, solidarisés bilatéralement à deux tubes horizontaux constituant les bords de la table, l'ensemble étant surmonté d'un plateau positionné à une hauteur permettant à un patient allongé en décubitus ventral d'avoir les membres inférieurs dans le vide.

Conformément à l'invention, deux éléments tubulaires en forme de L sont montés coulissants sur les bords longitudinaux de la table, leur base étant solidarisée à chacun desdits bords longitudinaux et leur partie supérieure s'étendant horizontalement, de part et d'autre du plateau, lesdits éléments pouvant être bloqués par tout moyen approprié, par exemple une vis. Ces éléments tubulaires ont pour fonction de retenir les bras du patient une fois installé sur la table, permettant de réaliser un étirement passif des muscles paravertébraux et donc une diminution de la pression entre les vertèbres.

Toujours conformément à l'invention, deux poignées verticales sont disposées aux extrémités supérieures des pieds arrière de la table, en vue de permettre un étirement actif des muscles paravertébraux lorsque le patient les agrippe et réalise une extension de ses membres supérieurs repoussant le tronc vers l'extrémité avant de la table.

Selon un mode de réalisation préférentiel de la table selon l'invention, les deux pieds arrière de la table sont munis chacun de deux ou trois échelons permettant au patient de monter afin de s'allonger à plat ventre, en laissant pendre ses membres inférieurs dans l'espace séparant les deux demi-échelles formées par lesdits échelons.

La présente invention sera mieux comprise à la lecture de la description qui suit et qui se rapporte au dessin annexé, lequel en représente un mode de réalisation non limitatif.

L'unique figure du dessin annexé représente une vue en perspective de la table selon l'invention.

Si on se réfère à cette figure, on voit que la table selon l'invention comporte un plateau 1 rectangulaire horizontal placé sur un piètement formé de deux pieds avant 2 verticaux et deux pieds arrières 3 inclinés vers l'arrière selon un angle A de 110° environ, assurant une bonne stabilité de l'ensemble lorsque le patient monte sur la table, les pieds 2 et 3 étant solidarisés à des tubes horizontaux longitudinaux 22 et transversaux 23.

Sur chacun des deux pieds arrières 3 sont fixés trois échelons 31, 32, 33 et 41, 42, 43 d'environ une douzaine de centimètres chacun, dirigés vers l'intérieur, constituant deux demi-échelles 30 et 40 séparées par un espace d d'environ 30 centimètres, permettant au patient de laisser pendre ses membres inférieurs ou de les balancer sans retenue.

Le long des bords longitudinaux 22 du plateau 1 coulissent deux éléments tubulaires 6 en forme de L pouvant être bloqués par une vis 61, afin de retenir le patient sous les aisselles, les bras pendant de part et d'autre de la table.

Les pieds arrière 3 sont prolongés à leur partie supérieure par deux poignées verticales tubulaires 5 dépassant le plateau 1 d'une quinzaine de centimètres. Lorsque le patient agrippe les poignées 5 et étend ses membres supérieurs, il repousse le tronc vers l'avant : les jambes du patient viennent alors prendre appui sur le bord du plateau 1 au niveau des cuisses, ce qui provoque un étirement de la colonne vertébrale.

Comme pour toute table médicale, les quatre pieds sont reliés entre eux, à courte distance du sol, par des barres longitudinales 7 et transversales 8 assurant sa stabilité, un espace libre étant ménagé à l'arrière de la table afin que les membres inférieurs du patient puissent se balancer sans retenue.

A titre indicatif, pour un patient de taille moyenne, la table peut avoir une hauteur de 120 centimètres et le plateau 1 une longueur de 80 centimètres et une largeur de 55 centimètres.

## Revendications

1. Table pour réaliser un étirement des muscles paravertébraux, comportant un piètement tubulaire supportant un plateau (1) et formé de deux pieds avant (2) verticaux et de deux pieds arrière (3) disposés en oblique, solidarisés bilatéralement à deux tubes horizontaux (22) constituant les bords de la table, son plateau (1) étant à une hauteur permettant à un patient allongé en décubitus ventral d'avoir les membres inférieurs dans le vide, et comportante des poignées tubulaires (5) verticales caractérisée en ce que les poignées tuburaires (5) sont situées dans le prolongement des pieds arrière (3) en ce qu'elle comporte deux éléments tubulaires (6) en forme de L coulissant perpendiculairement aux bords longitudinaux (22) du plateau (1), sur lesquels ils sont solidarisés par leur base tandis que leur partie supérieure s'étend horizontalement de part et d'autre dudit plateau (1), lesdits éléments (6) pouvant être bloqués par tout moyen approprié.

2. Table selon la revendication 1, caractérisée en ce que ses pieds arrières (3) sont munis d'échelons (31, 32, 33 ; 41, 42, 43) formant deux demi-échelles (30, 40) espacées d'une distance (d) permettant le passage des membres inférieurs du patient.

3. Table selon la revendication 2, caractérisée en ce que chaque demi-échelle (30, 40) est composée d'au moins deux échelons.

## Claims

1. A table for effecting a stretching of the paravertebral muscles, having a tubular footing supporting a board (1) and formed of two vertical front legs (2) and two obliquely arranged rear legs (3) which are rigidly attached on the two sides to two horizontal tubes (22) constituting the edges of the table, characterized by the fact that its board (1) is at a height permitting a patient, lying prone, to have his or her legs in open space, and by the fact that it has vertical tubular handles (5) arranged in the extension of the rear legs (3) and two L-shaped tubular elements (6) slidably positioned relative to the longitudinal edges (22) of the board (1), on which edges they are firmly secured at their base, while their upper part extends horizontally on both sides of said board (1), which elements (6) are lockable relative to said longitudinal edges.

2. A table according to claim 1, characterized by the fact that its rear legs (3) are provided with rungs (31, 32, 33; 41, 42, 43) forming two half ladders (30, 40) spaced apart by a distance (d) which permits the passage of the legs of the patient.

3. A table according to claim 2, characterized by the fact that each half ladder (30, 40) is formed of at least two rungs.

## Patentansprüche

1. Medizinischer Therapiertisch zum Strecken paravertebraler Muskel, bestehend aus einem vierbeinigen, eine Liegefläche (1) tragenden Rohrgerüst, dessen beide Vorderbeine (2) lotrecht und beide Hinterbeine (3) schräg beiderseitig an zwei waagerechten Röhren (22) befestigt sind, die beide Kanten der Liegefläche bilden. Merkmal dieses Gerüstes ist einerseits, daß die Höhe der Liegefläche (1) das Herabhängen der Beine eines bäuchlings liegenden Patienten ermöglicht, andererseits, daß es mit rohrförmigen Griffen (5) ausgestattet ist, welche die Hinterbeine (3) senkrecht fortsetzen, und mit zwei L-förmigen Rohrgriffen (6), die der Länge nach rechtwinklig auf den beiden Seitenröhren (22) der Liegefläche (1) entlanggeiten, an die sie, waagerecht und nach außen gerichtet, durch die eigene Basis verbunden sind; diese beiden Gleitgriffe (6) können mittels jedes angepaßten Mittels blockiert werden.

2. Medizinischer Therapiertisch entsprechend Urheberanspruch 1, dadurch gekennzeichnet, daß seine hinteren Beine (3) mit Sprossen (31, 32, 33; 41, 42, 43) ausgestattet sind, die beiderseits je den Ansatz einer Leiter bilden (30, 40), in einem Abstand (d), der den Durchgang der Beine des Patienten gestattet.

3. Medizinischer Therapiertisch entsprechend Urheberanspruch 2, dadurch gekennzeichnet, daß jeder Leiteransatz (30,40) mindestens zwei Sprossen beträgt.
